# EUROPÄISCHE PATENTSCHRIFT

(11) **EP 1 117 936 B1**
(45) Veröffentlichungstag und Bekanntmachung des Hinweises auf die Patenterteilung: **23.04.2003**
(21) Anmeldenummer: 99946163.5
(22) Anmeldetag: 11.09.1999
(51) Int. Cl.: F15B 13/042

(54) **HANDBETÄTIGTES STEUERGERÄT, INSBESONDERE ZUR HYDRAULISCHEN BETÄTIGUNG VON HYDRAULISCHEN VENTILEN**
MANUALLY OPERATED CONTROL DEVICE, ESPECIALLY FOR HYDRAULICALLY ACTUATING HYDRAULIC VALVES
APPAREIL DE COMMANDE ACTIONNE MANUELLEMENT, SERVANT NOTAMMENT A L'ACTIONNEMENT HYDRAULIQUE D'ORGANES D'OBTURATION HYDRAULIQUES

(30) Priorität: 30.09.1998 DE 19844860
(43) Veröffentlichungstag der Anmeldung: 25.07.2001
(73) Patentinhaber: Bosch Rexroth AG, 97816 Lohr am Main (DE)
(72) Erfinder: CHAPMAN, John, Finham Coventry CV3 6FB (GB)
(86) Internationale Anmeldenummer: EP9906737
(87) Internationale Veröffentlichungsnummer: WO00019108

(56) Entgegenhaltungen:
- EP-A- 0 516 870
- DE-A- 2 049 869
- DE-A- 4 410 201
- FR-A- 1 565 205
- GB-A- 1 496 955
- GB-A- 2 046 022
- US-A- 4 404 991
- PATENT ABSTRACTS OF JAPAN vol. 016, no. 165 (M-1238), 21. April 1992 (1992-04-21) & JP 04 012991 A (OMOTE TEKKOSHO:KK), 17. Januar 1992 (1992-01-17)

## Beschreibung

Die Erfindung geht aus von einem handbetätigten Steuergerät, das insbesondere zur hydraulischen Betätigung von hydraulischen Ventilen verwendet wird und das die Merkmale aus dem Oberbegriff des Anspruchs 1 aufweist.

Ein solches handbetätigtes Steuergerät ist z.B. aus der DE 27 51 946 C2 bekannt. Das Steuergerät besitzt einen Steuerhebel, der über zwei Wellen oder Wellenstummel, deren Achsen eine Achsebene aufspannen und sich in einem Schwenkpunkt schneiden, kardanisch an einem Gerätegehäuse gelagert und somit aus einer Neutratstellung allseitig um den Schwenkpunkt verschwenkbar ist. Als Steuersignalgeber sind bei dem bekannten Gerät vier direktgesteuerte Druckreduzierventile vorhanden, die in Winkelabständen von 90 Grad um eine senkrecht auf der Achsebene stehende und durch den Schwenkpunkt gehende Hebelachse angeordnet sind. Zu jedem Druckreduzierventil gehört ein Stößel, der im Gerätegehäuse parallel zur Hebelachse beweglich geführt ist, aus dem Gerätegehäuse herausragt und von einem mit dem Steuerhebel fest verbundenen plattenartigen Betätigungsglied gegen die Kraft einer Rückstellfeder und einer Regelfeder des jeweiligen Druckreduzierventils niedergedrückt werden kann. Die an den Stößel angreifenden Rückstellfedern sorgen dafür, daß der Steuerhebel jeweils eine Neutralstellung einnimmt, wenn er nicht von außen betätigt wird und nicht eine Verrastung in einem verschwenkten Zustand für ihn vorgesehen ist.

Wird bei dem bekannten Steuergerät der Steuerhebel in einer Ebene verschwenkt. die durch die Achsen von zwei sich diametral gegenüberliegenden Druckreduzierventilen bestimmt ist, so wird eines von vier Druckreduzierventilen, also ein Steuersignalgeber betätigt. Durch eine Verschwenkung des Steuerhebels in einer anderen Ebene ist es möglich, gleichzeitig zwei Druckreduzierventile zu betätigen, wobei das Maß der Betätigung des einen Druckreduzierventils im Vergleich zum Maß der Betätigung des anderen Druckreduzierventils von der Lage der Schwenkebene abhängt.

Mit dem bekannten Steuergerät, das üblicherweise in mobilen Arbeitsmaschinen verwendet wird, werden normalerweise zwei Wegeventilachsen betätigt. Zur Betätigung weiterer Wegeventile sind weitere Steuergeräte notwendig. Um den Aufwand für solche weiteren Steuergeräte zu vermeiden und nicht zusätzlichen Platz zu beanspruchen ist schon vorgeschlagen worden, die hydraulischen Steuersignale zweier demselben Wegeventil zugeordneter Druckreduzierventile eines hydraulischen Steuergeräts über elektromagnetisch betätigbare Schaltventile einem ersten oder einem zweiten Wegeventil zuzuführen, wobei man die Tatsache berücksichtigt hat, daß nur manche hydraulische Verbraucher einer mobilen Arbeitsmaschine gleichzeitig, andere dagegen immer zu verschiedenen Zeiten benutzt werden.

Bei einer solchen aus der DE 196 30 798 A1 bekannten Vorsteuerung weist das Steuergerät zusätzlich zu vier Druckreduzierventilen einen elektrischen Schalter auf, durch dessen Betätigung die Elektromagnete der Schaltventile erregt und die Schaltventile umgeschaltet werden. Nachteilig erscheint hier, daß einem hydraulischen Steuergerät, das schon einen hydraulischen Pumpen- und einen hydraulischen Tankanschluß besitzt, zusätzlich auch elektrische Energie zugeführt werden muß. Darüber hinaus erfordert die Betätigung eines elektrischen Schalters das Loslassen des Steuerhebels oder, sofern der elektrische Schalter in den Steuerhebel integriert ist, zumindest eine Veränderung des Zugriffs. Bei einer Fehlfunktion des elektrischen Schalters kann es zu gefährlichen Situationen kommen, weil andere Ventile als die gewünschten betätigt werden.

Der Erfindung liegt die Aufgabe zugrunde, ein handbetätigtes Steuergerät mit den Merkmalen aus dem Oberbegriff des Anspruchs 1 so weiterzuentwickeln, daß mit ihm ohne übermäßige Erhöhung des Aufwands eine Vielzahl von hydraulischen Ventilen sicher betätigt werden kann.

Diese Aufgabe wird bei einem handbetätigten Steuergerät mit den Merkmalen aus dem Oberbegriff des Anspruchs 1 erfindungsgemäß dadurch gelöst, daß man dieses Steuergerät zusätzlich mit den Merkmalen aus dem kennzeichnenden Teil des Anspruchs 1 ausstattet. Danach ist zwischen zwei ersten Steuersignalgebern ein weiterer Steuersignalgeber angeordnet. Der Steuerhebel ist mitsamt dem Betätigungsglied um die Hebelachse von einer ersten Drehstellung in eine zweite Drehstellung und umgekehrt verdrehbar, wobei in der ersten Drehstellung die ersten Steuersignalgeber vom Betätigungsglied beaufschlagbar sind. Eine Aussparung im Betätigungsglied liegt in der ersten Drehstellung des Steuerhebels über dem weiteren Steuersignalgeber, so daß dieser in der ersten Drehstellung nicht betätigt werden kann. Durch die Verdrehung des Steuerhebels mitsamt dem Betätigungsglied in die zweite Drehstellung gelangt ein Bereich des Betätigungsgliedes über den weiteren Steuersignalgeber, so daß dessen Betätigung möglich ist.

Vorteilhafte Ausgestaltungen eines erfindungsgemäßen handbetätigten Steuergeräts kann man den Unteransprüchen entnehmen.

Grundsätzlich ist es denkbar, das Betätigungsglied so zu gestalten und den weiteren Steuersignalgeber so anzuordnen, daß in der zweiten Drehstellung des Steuerhebels bei einer Betätigung des weiteren Steuersignalgebers gleichzeitig auch die beiden ersten Steuersignalgeber betätigt werden, sofern die Art der hydraulischen Verbraucher eine solche Ansteuerung erfordert. Soll es jedoch möglich sein, daß in der zweiten Drehstellung des Steuerhebels ein vom weiteren Steuersignalgeber erzeugtes Steuersignal gleichzeitig mit einem Steuersignal nur eines der ersten Steuersignalgeber oder ganz allein abgegeben wird, so wird dies durch eine Ausbildung gemäß Anspruch 2 oder 3 erreicht.

Bevorzugt läßt sich die Erfindung bei einem handbetätigen Steuergerät anwenden, das um die Hebelachse herum in einem jeweiligen Winkelabstand von 90 Grad vier erste Steuersignalgeber besitzt. Die Ansteuerung einer weiteren Wegeventilachse in zwei Richtungen ist dann gemäß Anspruch 4 dadurch möglich, daß einander bezüglich der Hebelachse diametral gegenüberliegend und jeweils mittig zwischen zwei ersten Steuersignalgebern zwei weitere Steuersignalgeber angeordnet sind und daß das Betätigungsglied mit vier Aussparungen versehen ist, die sich in der zweiten Drehstellung im Bereich der ersten Steuersignalgeber befinden. Somit können in der ersten Drehstellung des Steuerhebels nur die weiteren Steuersignalgeber und in der zweiten Drehstellung des Steuerhebels nur die weiteren Steuersignalgeber betätigt werden. Selbstverständlich ist es möglich, um 90 Grad versetzt gegenüber den zwei weiteren Steuersignalgebem ein zweites Paar von weiteren Steuersignalgebem anzuordnen.

Gemäß Anspruch 5 ist der Steuerhebel bezüglich der Hebelachse nicht rotationssymmetrisch ausgebildet, so daß aufgrund seiner Lage erkannt werden kann, ob er die erste oder die zweite Drehstellung einnimmt.

Ein Ausführungsbeispiel eines erfindungsgemäßen handbetätigten Steuergeräts ist in den Zeichnungen dargestellt. Anhand der Figuren dieser Zeichnungen wird die Erfindung nun näher erläutert.

Es zeigen
- Figur 1: das Ausführungsbeispiel teilweise in Ansicht, teilweise in einem Schnitt durch die Hebelachse im Bereich der Steuerhebellagerung,
- Figur 2: einen Querschnitt durch eine Lagerbuchse des Steuerhebels für die Drehung um die Hebelachse und
- Figur 3: in stark schematisierter Form eine Draufsicht auf das Gerätegehäuse mitsamt dem Betätigungsglied für die einzelnen Steuersignalgeber, jedoch ohne den Steuerhebel.

Bei dem gezeigten Steuergerät handelt es sich um ein hydraulisches Steuergerät, das auf der Basis von Druckreduzierventilen aufgebaut ist. Insgesamt sind in einem Gerätegehäuse 10 acht Druckreduzierventile 11 in einem gegenseitigen Winkelabstand α von 45 Grad um eine Hebelachse 12 herum angeordnet. Die Druckreduzierventile bilden die Steuersignalgeber des Steuergeräts. Ihr innerer Aufbau ist allgemein bekannt und z.B. der DE 27 51 946 C2 entnehmbar. In den Figuren erkennbar sind nur die Stößel 13, von denen jeweils einer einem Druckreduzierventil zugeordnet ist und die in in einem Befestigungs- und Abdeckflansch 14 des Gerätegehäuses 10 eingesetzten Führungsbuchsen 15 in Richtung der Hebelachse beweglich geführt sind. Die Stößel 13 ragen mit einem abgerundeten Ende über den Abdeckflansch 14 und die Führungsbuchsen 15 hinaus. Durch die Bewegung eines Stößels 13 in das Gerätegehäuse hinein wird eine Regelfeder eines Druckreduzierventils gespannt oder allgemeiner ein Druckreduzierventil betätigt.

Diese Betätigung wird über den Handgriff 20 eines Steuerhebels 21 eingeleitet, der an einem vom Gerätegehäuse 10 getragenen und nur schematisch dargestellten Kardangelenk 22 angebracht ist. Dieses weist zwei Wellen auf, deren Achsen senkrecht aufeinander stehen und sich in einem mit 23 bezeichneten Schwenkpunkt schneiden und eine Ebene aufspannen, die als Achsebene bezeichnet sein möge. Aufgrund des Kardangelenks 22 ist der Steuerhebel 21 allseitig um den Schwenkpunkt 23 verschwenkbar. Die Hebelachse steht senkrecht auf der Achsebene und geht ebenfalls durch den Schwenkpunkt 23.

Der Handgriff 20 ist auf einem Stiel 24 des Steuerhebels 21 befestigt, der aus der Hebelachse 12 herausgebogen ist, so daß der Steuerhebel 21 insgesamt nicht rotationssymmetrisch zur Hebelachse 12 angeordnet ist. Der Stiel 24 ist über eine mit einem Innengewinde versehene Buchse 25 mit einem oberen Teil 26 des Kardangelenks 22 verbunden. Zwischen den in die Buchse 25 eingeschraubten oberen Teil 26 und der Buchse 25 ist als Betätigungsglied, das mit den Stößeln 13 der Druckreduzierventile 11 zusammenwirkt, eine Platte 30 eingeklemmt, die sich in einer parallel zur Achsebene verlaufenden Ebene erstreckt, also im wesentlichen senkrecht zur Hebelachse 12 angeordnet ist. Die Gestalt dieser Platte 30 ist insbesondere aus Figur 3 ersichtlich. Die dort mit durchgehenden Linien gezeichnete Platte besitzt die Form eines Kreuzes und ist bezüglich der Hebelachse 12 vierzählig symmetrisch ausgebildet. Die einzelnen Arme 31 der Platte 30 sind also bezüglich der Hebelachse 12 in einem Winkelabstand von 90 Grad angeordnet. Man kann sich die Platte entstanden denken aus einer kreisrunden Platte, in die vom äußeren Rand her vier Aussparungen 32 eingebracht worden sind.

Ein unteres Teil 36 des Kardangelenks 22 ist in eine Rastbuchse 37 eingeschraubt, die in dem Gerätegehäuse 10 um die Achse 12 drehbar gelagert ist und z.B. mit einer Kontermutter 38 am Teil 36 gesichert ist. In der Außenfläche der Rastbuchse 37 befinden sich in einer senkrecht auf der Hebelachse 12 stehenden Ebene zwei Rastvertiefungen 39, die einen Winkelabstand von 45 Grad voneinander haben. Sie wirken mit einem radial angeordneten Rastbolzen 40 zusammen, den eine Rastfeder 41 in eine der Vertiefungen 39 hineinzudrücken versucht. Aufgrund der drehbar gelagerten Rastbuchse 37 können der Steuerhebel 21 und mit ihm die Teile des Kardangelenks 22 um die Hebelachse 12 zwischen einer ersten Drehstellung, in der der Rastbolzen 40 in die eine Vertiefung 39 eintaucht, und einer zweiten Drehstellung, in der der Rastbolzen 40 in die andere Vertiefung 39 eintaucht, verdreht werden. Durch einen axial an der Rastbuchse 37 vorspringenden Ansatz 42, der mit nicht näher dargestellten Anschlägen im Gerätegehäuse 10 zusammenwirkt, ist die Verdrehbarkeit auf wenig mehr als 45 Grad beschränkt.

in der ersten Drehstellung befindet sich die Platte 30 in der in Figur 3 mit durchgehenden Linien gezeichneten Position. Man sieht, daß sich die Arme 31 über die Stößel 13 von vier ersten in einem Winkelabstand von 90 Grad zueinander angeordneten Druckreduzierventilen 11 erstrecken. Wird nun der Steuerhebel 21 verschwenkt, so werden je nach Schwenkrichtung eines oder zwei dieser ersten Druckreduzierventile betätigt. Die vier weiteren Druckreduzierventile 11, die ebenfalls einen Winkelabstand von 90 Grad voneinander haben und gegen die ersten Druckreduzierventile um 45 Grad versetzt sind, bleiben von der Verschwenkung des Steuerhebels 21 unbeeinflußt, da sie sich im Bereich der Aussparungen 32 der Platte 30 befinden. Um die weiteren Druckreduzierventile 11 betätigen zu können, wird der Steuerhebel 21 unter Überwindung der Rastkraft des Rastbolzens 40 und der Rastfeder 41 um 45 Grad bezüglich der Hebelachse 12 gedreht, wodurch die Platte 30 in die in Figur 3 gestrichelt eingezeichnete Position gelangt. Nun befinden sich die Arme 31 über den Stößeln 13 der weiteren Druckreduzierventile, während die Stößel 13 der ersten vier Druckreduzierventile in den Aussparungen 32 liegen. Bei einer nun folgenden Verschwenkung des Steuerhebels 21 werden eines oder zwei der weiteren Druckreduzierventile 11 betätigt.

Der Weg der Stößel 13 aus dem Gerätegehäuse 10 heraus ist wie auch bei den heute schon verwendeten und z.B. aus der DE 27 51 946 C2 bekannten Steuergeräten durch einen Anschlag begrenzt, so daß die Stößel 13 trotz derAussparungen 32 in der Platte 30 am Gerätegehäuse 10 gehalten sind und die Platte 30 in ihrer Neutralstellung, in der sie sich mit allen Teilen über den Stößeln 13 befindet, ohne Behinderung durch die Stößel verdreht werden kann.

## Patentansprüche

1. Handbetätigtes Steuergerät, insbesondere zur hydraulischen Betätigung von hydraulischen Ventilen,
mit einem Steuerhebel (21), der aus einer Neutralstetiung um im wesentlichen in einer Achsebene liegende und sich in einem Schwenkpunkt (23) schneidende Achsen allseitig um den Schwenkpunkt (23) verschwenkbar ist,
mit wenigstens zwei Steuersignalgebern (11), die bezüglich einer senkrecht auf der Achsebene stehenden und durch den Schwenkpunkt (23) gehenden Hebelachse (12) vorzugsweise um neunzig Winkelgrade voneinander beabstandet angeordnet sind,
und mit einem sich weitgehend parallel zur Achsebene erstreckenden Betätigungsglied (30), mit dem bei einer Verschwenkung des Steuerhebels (21) aus der Neutralstellung die beiden Steuersignalgeber (11) einzeln oder gemeinsam beaufschlagbar sind,
**dadurch gekennzeichnet,**
**daß** zwischen den beiden ersten Steuersignalgebern (11) ein weiterer Steuersignalgeber (11) angeordnet ist,
**daß** der Steuerhebel (21) mitsamt dem Betätigungsglied (30) um die Hebelachse (12) von einer ersten Drehstellung, in der die ersten Steuersignalgeber (11) vom Betätigungsglied (30) beaufschlagbar sind, in eine zweite Drehstellung und umgekehrt verdrehbar ist
und **daß** das Betätigungsglied (30) derart mit einer Aussparung (32) versehen ist, daß der weitere Steuersignalgeber (11) nur in der zweiten Drehstellung beaufschlagbar ist.

2. Handbetätigtes Steurgerät nach Anspruch 1, **dadurch gekennzeichnet, daß** sich die Aussparung (32) des Betätigungsgliedes (30) in der zweiten Drehstellung im Bereich eines ersten Steuersignalgebers (11) befindet.

3. Handbetätigtes Steuergerät nach Anspruch 2, **dadurch gekennzeichnet, daß** das Betätigungsglied (30) zwei Aussparungen (32) aufweist, von denen sich in der ersten Drehstellung eine im Bereich des weiteren Steuersignalgebers (11) und in der zweiten Drehstellung jeweils eine im Bereich eines ersten Steuersignalgebers (11) befindet.

4. Handbetätigtes Steuergerät nach Anspruch 3, **dadurch gekennzeichnet, daß** um die Hebelachse (12) herum in einem jeweiligen Winkelabstand von neunzig Grad vier erste Steuersignalgeber (11) angeordnet sind,
daß einander bezüglich der Hebelachse (12) diametral gegenüberliegend und jeweils mittig zwischen zwei ersten Steuersignalgebern (11) zwei weitere Steuersignalgeber (11) angeordnet sind
und daß das Betätigungsglied (30) mit vier Aussparungen (32) versehen ist, die sich in der zweiten Drehstellung im Bereich der ersten Steuersignalgeber (11) befinden.

5. Handbetätigtes Steuergerät nach einem vorhergehenden Anspruch, **dadurch gekennzeichnet, daß** der Steuerhebel (21) rotationsasymmetrisch bezüglich der Hebelachse (12) ausgebildet ist.

6. Handbetätigtes Steuergerät nach einem vorhergehenden Anspruch, **dadurch gekennzeichnet, daß** der Steuerhebel (21) in wenigstens einer der beiden Drohstellungen durch eine Rastvprrichtung (39, 40, 41) verrastet ist.

## Claims

1. A hand-actuated control device, in particular for the hydraulic actuation of hydraulic valves,
with a control lever (21) which is able to be swivelled from a neutral position to all sides about a swivel point (23), about axes lying essentially in an axial plane and intersecting at the swivel point (23),
with at least two control signal generators (11), which are arranged spaced apart from one another, preferably by ninety angular degrees, in relation to a lever axis (12) which is perpendicular to the axial plane and passes through the swivel point (23),
and with an actuating element (30) which extends largely parallel to the axial plane and with which the two control signal generators (11) can be actuated individually or jointly when the control lever (21) is swivelled out of the neutral position,
**characterized in that**
between the two first control signal generators (11) there is arranged a further control signal generator (11),
that the control lever (21) can be turned together with the actuating element (30) about the lever axis (12) from a first turning position, in which the first control signal generators (11) can be actuated by the actuating element (30), into a second turning position and vice versa,
and that the actuating element (30) is provided with a recess (32) in such a way that the further control signal generator (11) can be actuated only in the second turning position.

2. A hand-actuated control device according to Claim 1, **characterized in that,** in the second turning position, the recess (32) of the actuating element (30) is in the region of a first control signal generator (11).

3. A hand-actuated control device according to Claim 2, **characterized in that** the actuating element (30) has two recesses (32), one of which is located in the region of the further control signal generator (11) in the first turning position and a respective one of which is located in the region of a first control signal generator (11) in the second turning position.

4. A hand-actuated control device according to Claim 3, **characterized in that** four first control signal generators (11) are arranged around the lever axis (12) at respective angular intervals of ninety degrees,
that there are arranged diametrically opposite each other in relation to the lever axis (12) and respectively centrally between two first control signal generators (11) two further control signal generators (11),
and that the actuating element (30) is provided with four recesses (32), which in the second turning position are located in the region of the first control signal generators (11).

5. The hand-actuated control device according to any of the preceding claims, **characterized in that** the control lever (21) is formed in such a way that it is rotationally asymmetrical in relation to the lever axis (12).

6. A hand-actuated control device according to any of the preceding claims, **characterized in that,** in at least one of the two turning positions, the control lever (21) is engaged by an engaging device (39, 40, 41).

## Revendications

1. Un appareil de commande à actionnement manuel, destiné en particulier à l'actionnement hydraulique de valves hydrauliques,
doté d'un levier (21) de commande, qui peut être amené à pivoter hors d'une position neutre, de tous côtés autour d'un point (23) de pivotement, autour d'axes,
qui sont disposés essentiellement dans un plan d'axes et se coupent dans le point (23) de pivotement,
doté d'au moins deux émetteurs (11) de signaux de commande, qui sont disposés de façon à être séparés l'un de l'autre d'un angle de préférence de quatre-vingt-dix degrés par rapport à un axe (12) de levier, qui est dressé perpendiculairement par rapport au plan d'axes et passe par le point (23) de pivotement,
et doté d'un corps (30) d'actionnement, qui s'étend de façon essentiellement parallèle par rapport au plan d'axes et qui permet de solliciter les deux émetteurs (11) de signaux de commande, séparément ou ensemble, lors d'un pivotement du levier (21) de commande hors de la position neutre,
**caractérisé en ce que**
un émetteur (11) de signaux de commande supplémentaire est disposé entre les deux premiers émetteurs (11) de signaux de commande,
que le levier (21) de commande, et avec lui le corps (30) d'actionnement, peut être amené à tourner autour de l'axe (12) de levier à partir d'une première position de rotation, où les premiers émetteurs (11) de signaux de commande peuvent être sollicités par le corps (30) d'actionnement, dans une seconde position de rotation, et inversement,
et que le corps (30) d'actionnement est doté d'un évidement (32) conçu de telle façon, que l'émetteur (11) de signaux de commande supplémentaire ne puisse être sollicité que dans la seconde positon de rotation.

2. Un appareil de commande à actionnement manuel, conforme à la revendication n° 1, **caractérisé en ce que**, dans la seconde positon de rotation, l'évidement (32) du corps (30) d'actionnement est situé dans la zone d'un premier émetteur (11) de signaux de commande.

3. Un appareil de commande à actionnement manuel, conforme à la revendication n° 2, **caractérisé en ce que** le corps (30) d'actionnement présente deux évidements (32), desquels, dans la première positon de rotation, l'un est situé dans la zone de l'émetteur (11) de signaux de commande supplémentaire et, dans la seconde positon de rotation, il y en a un dans la zone de chacun des premiers émetteurs (11) de signaux de commande.

4. Un appareil de commande à actionnement manuel, conforme à la revendication n° 3, **caractérisé en ce que** quatre premiers émetteurs (11) de signaux de commande sont répartis autour de l'axe (12) de levier et sont tous séparés l'un de l'autre d'un angle de quatre-vingt-dix degrés,
que deux émetteurs (11) de signaux de commande supplémentaires sont disposés de façon à être diamétralement opposés l'un de l'autre, par rapport à l'axe (12) de levier, et à être chacun disposé de façon médiane par rapport à deux premiers émetteurs (11) de signaux de commande
et que le corps (30) d'actionnement présente quatre évidements (32) qui, dans la seconde positon de rotation, sont situés dans la zone des premiers émetteurs (11) de signaux de commande.

5. Un appareil de commande à actionnement manuel, conforme à une revendication précédente, **caractérisé en ce que** le levier (21) de commande soit conçu de façon à être asymétrique pour une rotation autour de l'axe (12) de levier.

6. Un appareil de commande à actionnement manuel, conforme à une revendication précédente, **caractérisé en ce que,** au moins pour l'une des deux positions de rotation, le levier (21) de commande soit enclenché dans un dispositif (39, 40, 41) à encoches.
